# EUROPÄISCHE PATENTSCHRIFT

(11) **EP 0 256 263 B1**
(45) Veröffentlichungstag und Bekanntmachung des Hinweises auf die Patenterteilung: **13.06.1990**
(21) Anmeldenummer: 87109177.3
(22) Anmeldetag: 26.06.1987
(51) Int. Cl.: E04D 12/00, E04D 13/16

(54) **Unterdach für mit Dacheindeckungsplatten eingedeckte Dächer**
Roofing structure covered with roof covering panels
Sous-toiture pour toits recouverts par des panneaux de toits

(30) Priorität: 11.07.1986 DE 3623428
(43) Veröffentlichungstag der Anmeldung: 24.02.1988
(73) Patentinhaber: Feil, Eugen, D-73463 Westhausen (DE); Neumann, Gerd, D-85110 Kipfenberg (DE); Graser, Wolfgang, D-97475 Zeil (DE); Friedrich, Horst, D-95233 Helmbrechts (DE)
(72) Erfinder: Feil, Eugen, D-73463 Westhausen (DE); Neumann, Gerd, D-85110 Kipfenberg (DE); Graser, Wolfgang, D-97475 Zeil (DE); Friedrich, Horst, D-95233 Helmbrechts (DE)
(74) Vertreter: Neubauer, Hans-Jürgen, Dipl.-Phys.

(56) Entgegenhaltungen:
- DE-A- 2 325 831
- DE-A- 2 842 347
- DE-A- 3 001 339
- DE-A- 3 441 316
- FR-A- 2 455 660
- FR-A- 2 562 588

## Beschreibung

Die Erfindung betrifft ein Unterdach für mit Dacheindeckungsplatten eingedeckte Dächer.

Zum Aufbau eines Unterdachs ist eine Wärmedämmplatte bereits bekannt (DE-U 1 932 832), die mit einer oberen Nase in eine Dachlatte gehängt wird, wobei eine bereits traufseitig liegende Wärmedämmplatte in ihrem oberen Bereich etwas überdeckt wird. Im unteren Bereich jeder Wärmedämmplatte verläuft ein Quersteg zum Einhängen der Nasen der Dachziegel. Die Querstege sind durch Wasserführungen unterbrochen. An den Seitenrändern der Wärmedämmplatten sind sich überlappende Profilierungen angebracht, um die seitlichen Stöße wasserdicht zu gestalten.

Bei einem Unterdachaufbau mit den bekannten Wärmedämmplatten ist es nachteilig, daß es bereits bei einer im rauhen Baustellenbetrieb oft vorkommenden Verletzung einer Wärmedämmplatte, beispielsweise beim Ausbrechen der relativ dünnen, überlappenden Seitenrandteile zu Kältebrücken kommt und das Unterdach nicht mehr wasserdicht ist. Der bekannte Dachaufbau ist nur mit relativ dünnen Wärmedämmplatten sinnvoll: Bei den derzeit gewünschten größeren Dämmschichtstärken würde durch die Überdeckung mit der gesamten Dämmschichtstärke eine stufenförmige Fläche mit großen Stufenhöhen entsprechend der Wärmedämmplattenschichtdicke entstehen, so daß von einer gewünschten und gleichmäßigen Gesamtstärke der Dämmung, insbesondere im Überlappungsbereich, nicht gesprochen werden kann. Ein weiterer Nachteil ergibt sich daraus, daß bei größeren Schichtstärken die einzelnen Wärmedämmplatten beim Verlegen auf etwas steileren Dächern aus der Dachfläche herauskippen, insbesondere wenn die Dachziegel eingehängt werden. Bei flachen Dächern dagegen besteht das Problem, daß bei großen Schichtstärken durch die Überdeckung die Wärmedämmplatten in eine nahezu waagrechte Position kommen, wodurch Wasser zurückgedrückt werden kann und damit die Dichtheit des Daches nicht mehr gegeben ist. Ein weiterer Nachteil ist in der mangelnden Winddichtheit zu sehen, da die Überdeckung im Querbereich nur gering ist.

Bei einer weiteren, bekannten Ausführung von Wärmedämmplatten zum Aufbau eines Unterdachs (DE-PS 23 49 710) greifen diese mit ihrer ganzen, senkrecht zur Traufe gemessenen, Breite zwischen die Dachlatten ein und stützen sich mit der traufseitigen Seitenfläche an der firstseitigen Seitenfläche der unteren Dachlatte ab. Weiter sind im Bereich der Querüberlappung Stufenfalze vorgesehen, wodurch eine im wesentlichen ebene Ober- und Unterfläche des Unterdachs entsteht. Nachteilig an dieser Konstruktion ist die leichte Verletzbarkeit der stark profilierten Seitenränder und der damit verbundenen Folge eines nicht mehr dichten und an Verletzungsstellen nicht mehr wärmedämmenden Unterdachs. Bei dickeren Wärmedämmplatten besteht weiter die Gefahr, daß sie beim Verlegen oder Eindecken der Dachziegel aus der Dachfläche herauskippen. Für eine Entwässerung des Unterdachs ist es erforderlich, am tiefsten Punkt des Stufenfalzes Wasserführungsrillen anzubringen, die von dort nach schräg oben auf die darunter liegende Wärmedämmplatte führen müssen. Bei größeren Plattenstärken und wenig geneigten Dachflächen erhalten diese Wasserführungsrillen eine immer mehr waagrechte Neigung, so daß Wasser zurückdrücken kann. Die Wasser- und Winddichtheit muß insgesamt gesehen durch komplizierte, leicht verletzbare und sich überdeckende Randbereichsausbildungen hergestellt werden. Eine Sturmsicherheit z. B. für eine Eindeckung mit Wärmedämmplatten als Provisorium ist nur mit aufwendigen Zusatzmitteln möglich.

Ein besonderer Nachteil besteht aber darin, daß für unterschiedliche Lattenabstände Wärmedämmplatten unterschiedlicher Abmessung verwendet werden müssen. Bekanntlich unterscheiden sich die Lattungsabstände bei unterschiedlichen Dachziegelfabrikaten und liegen z. B. bei einer Dachpfanneneindeckung zwischen etwa 32 cm bis 36 cm. Es ist daher notwendig, Platten in engen Abstufungen in diesem Bereich herzustellen, auf Lager zu halten, bei der Planung zu berücksichtigen und zu bestellen, was sehr aufwendig ist. Übrig gebliebene Restbestände bei Handwerkern und Verlegern sind nur schwierig zu unterscheiden, auf Lager zu halten und damit wieder zu verwenden. Wegen der komplizierten Randausbildungen sind auch Abfälle oder teilweise geschnittene Wärmedämmplatten kaum wiederverwendbar, so daß ein relativ großer Abfall durch Verschnitt entsteht.

Breitere als für den jeweiligen Lattenabstand passende Wärmedämmplatten sind nicht zu verwenden. Werden dagegen an sich nicht geeignete Wärmedämmplatten mit einem Untermaß gegenüber dem Lattenabstand verwendet, so entstehen im Bereich der Stufenfalzüberlappung Schlitze und damit Schwachstellen in der Isolierung.

Aufgabe der Erfindung ist es, ein Unterdach so auszubilden, daß die zu seinem Aufbau dienenden Wärmedämmplatten eine besonders einfache und gegen Beschädigungen wenig anfällige Formgebung aufweisen und dennoch eine zuverlässige Abdichtung ergeben.

Diese Aufgabe wird mit den Merkmalen des Anspruchs 1 gelöst.

Gemäß Anspruch 1 wird ein Unterdach für mit Dacheindeckungsplatten eingedeckte Dächer vorgeschlagen, das aus in Gefällerichtung einander überlappenden rechteckigen Wärmedämmplatten besteht, die jeweils einen planparallelen mittleren Teil aufweisen, an den sich first- und traufseitig je ein keilförmiger Plattenteil anschließt. Die Dicke der keilförmigen Plattenteile nimmt gegen die Plattenmitte hin zu, wobei die Oberseite des firstseitigen Plattenteils in einer Ebene mit der Oberseite des mittleren Plattenteils und die Unterseite des traufseitigen Plattenteils in einer Ebene mit der Unterseite des mittleren Plattenteils liegt. Die Summe der Längen des mittleren und des traufseitigen Plattenteils - in Gefällerichtung gemessen - entspricht mindestens der Lägne des firstseitigen Plattenteils. Der firstseitige und der traufseitige Plattenteil hat jeweils an seinem dem mittleren Plattenteil zugekehrten Rand eine größere Dicke als der mittlere Plattenteil und es erfolgt ein stufenförmiger Übergang. Die Wärmedämmplatten sind zudem in der Weise verlegt, daß sie eine versetzte Doppel- oder Mehrfachdeckung bilden.

Als Breite der Wärmedämmplatten kann jede Abmessung gewählt werden, die fertigungstechnisch und montagetechnisch geeignet und von Vorteil ist. Die Plattenlänge richtet sich danach, wieviele Befestigungspunkte oder Auflagepunkte, z.B. Latten, mit einer Wärmedämmplatte überbrückt werden sollen; wieviele Überdeckungsschichten gewünscht werden; wie groß die gesamte Wärmedämmschichtstärke gewünscht wird; usw.

Aufgabe der Erfindung ist es, ein Unterdach so auszubilden, daß die zu seinem Aufbau dienenden Wärmedämmplatten eine besonders einfache und gegen Beschädigungen wenig anfällige Formgebung aufweisen und dennoch eine zuverlässige Abdichtung ergeben.

Diese Aufgabe wird mit den Merkmalen des Anspruchs 1 gelöst.

Gemäß Anspruch 1 wird ein Unterdach für mit Dacheindeckungsplatten eingedeckte Dächer vorgeschlagen, das aus in Gefällerichtung einander überlappenden rechteckigen Wärmedämmplatten besteht, die jeweils einen planparallelen mittleren Teil aufweisen, an den sich first- und traufseitig je ein keilförmiger Plattenteil anschließt. Die Dicke der keilförmigen Plattenteile nimmt gegen die Plattenmitte hin zu, wobei die Oberseite des firstseitigen Plattenteils in einer Ebene mit der Oberseite des mittleren Plattenteils und die Unterseite des traufseitigen Plattenteils in einer Ebene mit der Unterseite des mittleren Plattenteils liegt. Die Summe der Längen des mittleren und des traufseitigen Plattenteils - in Gefällerichtung gemessen - entspricht mindestens der Länge des firstseitigen Plattenteils. Der firstseitige und der traufseitige Plattenteil hat jeweils an seinem dem mittleren Plattenteil zugekehrten Rand mindestens die Dicke des mittleren Plattenteils, bei größeren Dicken erfolgt ein stufenförmiger Übergang. Die Wärmedämmplatten sind zudem in der Weise verlegt, daß sie eine versetzte Doppel- oder Mehrfachdeckung bilden.

Als Breite der Wärmedämmplatten kann jede Abmessung gewählt werden, die fertigungstechnisch und montagetechnisch geeignet und von Vorteil ist. Die Plattenlänge richtet sich danach, wieviele Befestigungspunkte oder Auflagepunkte, z. B. Latten, mit einer Wärmedämmplatte überbrückt werden sollen; wieviele Überdeckungsschichten gewünscht werden; wie groß die gesamte Wärmedämmschichtstärke gewünscht wird; usw.

Die Wasserdichtheit eines mit erfindungsgemäßen Wärmedämmplatten ausgeführten Unterdachs wird einerseits durch die wenigstens Doppel-Deckung der Wärmedämmplatten erreicht und andererseits durch eine versetzte Verlegung der Seitenstöße. Durch die sehr lang und weit durchführbaren Überdeckungen ist auch eine weitgehende Winddichtheit gewährleistet.

Wegen den keilförmig übereinander gehenden Überdeckungen wird sowohl das Wasser von einer Plattenoberfläche unmittelbar auf die darunter liegende Wärmedämmplatte weitergeleitet, wobei die Neigung des Wasserlaufs ca. der des Dachaufbaus entspricht, d. h. keine Probleme mit relativ flachen . Dächern durch zurückdrückendes Wasser auftreten. Weiter treten wegen der keilförmigen Überlappung bei Verschiebungen der Wärmedämmplattenreihen in Keilrichtung keine Dämmschwachstellen auf und die gesamte Dämmschichtstärke ändert sich nur wenig. Es sind somit für unterschiedliche Verwendungsfälle keine Vielzahl in ihrer Länge abgestufter Wärmedämmplatten erforderlich.

Wegen der weiten Überdeckungen entstehen auch nur geringe Kippmomente, so daß das Unterdach auch für steile Dächer gut geeignet ist.

Da der mittlere Plattenteil der Wärmedämmplatte beim Verlegen von der nächsten darüberliegenden Wärmedämmplatte immer überdeckt, wird, kann dort über einfache Befestigungsmittel, z. B. einen Breitkopfnagel, die Wärmedämmplatte ohne Kältebrücke oder Gefahr von Korrosion sturmsicher befestigt werden. Es besteht dadurch auch die Möglichkeit, ein provisorisches, wasserdichtes Dach nur mit Wärmedämmplatten aufzubauen, noch bevor später Dacheindeckungsplatten, z. B. Dachziegel, eingedeckt werden.

Weder ausgebrochene Randteile noch Löcher in den Wärmedämmplatten führen zu einer Wasserundichtheit oder zu einem völligen Verlust der Dämmung in diesem Bereich, da dann zusätzlich äußerst unwahrscheinlich auch die beiden anderen an der Überdeckung beteiligten Wärmedämmplatten in diesem Bereich verletzt sein müßten. Diese hohe Wasserdichtheit bzw. Möglichkeit der Abführung einer hohen Wassermenge läßt das Unterdach bei der Anwendung von Absorberdächern (Wärmetauscher einer Solarheizanlage zwischen Wärmedämmung und Ziegel) gut geeignet erscheinen.

Komplizierte und leicht verletzbare Seitenfalzausbildungen für die Wasserführung sind durch die versetzte und weit überlappende Überdeckung der Wärmedämmplatten nicht erforderlich. Eine Plattenausbildung mit glatter Unterseite des firstseitigen Plattenteils kann direkt auf Schalungen und bei entsprechender Breite auf Sparren, etc. aufgebracht werden. Weiter können die Wärmedämmplatten auch als Wandverkleidungsplatten verwendet sein. Bei einer glatten Oberseite des traufseitigen Plattenteils können auf die dann insgesamt glatte Oberfläche des Unterdachs Schiefer-oder Asbestplatten, Pappe, Blech, etc. verlegt werden.

Gemäß Anspruch 2 ist der firstseitige und traufseitige Plattenteil der Wärmedämmplatte bezüglich ihres Querschnitts identisch ausgebildet und punktsymmetrisch zur Plattenmitte angeordnet. Dadurch hat diese Wärmedämmplatte keine spezielle Innen- oder Außenseite und kann somit sowohl einfach hergestellt als auch einfach gestapelt, verpackt und verlegt werden.

Da übliche erforderliche Lattungsabstände für die meisten verwendeten Dachziegel zwischen 32 cm (für doppelte Biberschwanzdeckung 16 cm) und 38 cm liegen, wird mit Anspruch 3 vorgeschlagen, für eine universell einsetzbare Wärmedämmplatte diese Längen, bevorzugt ca. 36 cm, für das firstseitige und das traufseitige Teil zu wählen. Die Länge des mittleren Plattenteils soll für eine zweieinhalbfache Überdeckung etwa halb so lang gewählt werden.

Eine besonders bevorzugte Ausführungsform ist mit Anspruch 4 beansprucht, bei der die Unterseite der Wärmedämmplatte zum Einhängen an einer Dachlatte und die Oberseite der Wärmedämmplatte zum Einhängen von Dacheindeckungsplatten ausgebildet ist.

Mit der in Anspruch 5 an der Oberseite des traufseitigen Teils zusätzlich ausgebildeten Leiste oder Nut wird eine universell einsetzbare Wärmedämmplatte erzielt, die für alle möglichen einfach überdeckenden Dachziegel, wie Dachpfannen, Falzziegel, etc. mit unterschiedlichem Lattungsabstand und zusätlich für eine Biberschwanzeindeckung geeignet ist.

Durch die mit Anspruch 6 beanspruchten Entwässerungsrillen wird erreicht, daß in den Keilstufen kein Wasser stehen bleibt. Zusätzlich dienen die Entwässerungsrillen der Hinterlüftung der aufliegenden Dacheindeckungsplatten.

Nach Anspruch 7 sollen sich die Entwässerungsrillen an ihrem traufseitigen Ende verbreitern, wodurch eine düsenartige Wirkung und Beschleunigung eines Luftstroms für die Dachhinterlüftung entsteht.

Um die Winddichtheit des Unterdachs zu verbessern, wird mit Anspruch 8 vorgeschlagen, die seitlichen Ränder mit Vorsprüngen zu versehen, die bei einer Eindeckung mit den benachbarten Wärmedämmplatten in Eingriff stehen. Dadurch kann der Wind nicht durch eine gerade Stoßfuge unmittelbar in das Gebäudeinnere gelangen.

Eine weitere Verbesserung der Winddichtheit wird mit den Merkmalen des Anspruchs 9 erreicht, wobei die Vorsprünge an den seitlichen Rändern der Wärmedämmplatten in Gefällerichtung geringfügig gegeneinander versetzt sind. Dadurch entstehen hakenartige Verbindungen, die sich bei einer Zugbelastung durch die aufgebrachten Dachziegel luftdicht zusammenpressen.

Ausführungsbeispiele der Erfindung werden anhand einer Zeichnung mit weiteren Einzelheiten, Merkmalen und Vorteilen näher erläutert.

### Es zeigen

Fig. 1 einen Längsschnitt (Schnitt A-A aus Fig. 3) durch eine erste Ausführungsform einer Wärmedämmplatte,
Fig. 2 eine Seitenansicht einer zweiten Ausführungsform einer Wärmedämmplatte,
Fig. 3 eine Draufsicht auf eine Wärmedämmplatte,
Fig. 4 eine schematische Darstellung der Grundform der Seitenansicht einer Wärmedämmplatte,
Fig. 5 eine Draufsicht auf eine Vielzahl von verlegten Wärmedämmplatten,
Fig. 6 einen Schnitt und Seitenansicht (Schnitt B-B aus Fig. 5) einer Vielzahl von verlegten Wärmedämmplatten.

In Fig. 1 ist ein Längsschnitt einer Wärmedämmplatte 1 in Seitenansicht dargestellt. Es ist die Z-Grundform zu erkennen, wie sie in Fig. 4 nochmals abstrakt ausgeführt ist.

Die Wärmedämmplatte 1 besteht aus einem (mit Bezug auf die bereits eingedeckte Seitenansicht der Fig. 6) firstseitigen Plattenteil 2, einem mittleren Plattenteil 3 und einem traufseitigen Plattenteil 4.

Der firstseitige Plattenteil 2 ist keilförmig mit einer Unterseite 5 und einer Oberseite 6. Ebenfalls keilförmig ist der traufseitige Plattenteil 4 mit einer Oberseite 7 und einer Unterseite 8. Das mittlere Plattenteil 3 enthält eine Oberseite 9 und eine parallel dazu liegende Unterseite 10. Die Oberseite 9 ist eine Verlängerung der Oberseite 6 und die Unterseite 10 ist eine Verlängerung der Unterseite 8.

Im Bereich des dicken Keilendes ist sowohl an der Unterseite 5 als auch an der Oberseite 7 im Bereich des stufenförmigen Keilansatzes eine Erhöhung als Stufe 11 und 12 ausgebildet. (In der stilisierten Form der Fig. 4 ist die Erhebung des Quersteges nicht enthalten.) Diese Stufen 11, 12 können als aufgesetzte Rippen oder wie in Fig. 1 dargestellt als geschwungen in die Seiten 5 und 7 übergehende Erhöhungen geformt sein.

Die zweite Ausführungsform gemäß Fig. 2 entspricht sowohl in der Grundform als auch in der Form des fristseitigen Plattenteils 2 und des mittleren Plattenteils 3 der Ausführung nach Fig. 1. Lediglich auf der Oberseite 7 ist zusätzlich zur Stufe 12 im mittleren Bereich der Oberseite 7 eine Leiste 13 ausgebildet.

In Fig. 3 ist eine Draufsicht auf die Wärmedämmplatte 1 entsprechend der Fig. 1 dargestellt. Es sind wieder die drei Bereiche firstseitiger Plattenteil 2, mittlerer Plattenteil 3 und traufseitiger Plattenteil 4 zu erkennen, wobei der Pfeil die Gefällerichtung 14 bei einer eingedeckten Platte angeben soll.

Durch den nach oben abstehenden Keilbereich und die Stufe 12 (bzw. auch Leiste 13) führen Entwässerungsrillen 15, 16 in die Gefällerichtung 14. Es sind hier nur zwei Entwässerungsrillen 15, 16 eingezeichnet, es können jedoch je nach Erfordernis mehr sein, so daß die Stufen 12, 13 sich auch als in Querrichtung liegende Höcker darstellen können. Die Entwässerungsrille 15 ist gerade durchgeführt, während die Entwässerungsrille 16 eine zweite Ausführungsform zeigt mit einer unteren, düsenartigen Verbreiterung 17 zur Beschleunigung eines Luftstroms für die Dachhinterlüftung.

Die seitlichen Ränder 18, 19 der Wärmedämmplatte 1 sind versetzt ausgebildet, wobei ein oberer, in der Draufsicht rechter, Seitenbereich 20 gegenüber einem unteren rechten Seitenbereich 21 nach links versetzt ist, so daß sich schräge Vorsprünge 22, 23 ergeben. Aus der Fig. 3 ist zu ersehen, daß der Vorsprung 23 geringfügig weiter nach unten zur Traufenseite liegt als der Vorsprung 22. Wenn eine zweite Platte mit ihrem Vorsprung 23 in den Vorsprung 22 der dargestellten Platte eingreift und durch die Dacheindeckung ein Zug auf die zweite Platte ausgeübt wird, pressen sich die beiden Vorsprünge dicht ineinander.

Die Art der Eindeckung und die Funktion des Unterdachs wird anhand der Fig. 5 und 6 dargestellt.

In Fig. 5 sind vier Reihen 24, 25, 26, 27 von Wärmedämmplatten 1 auf einem Unterbau aus Dachlatten 28 dargestellt (die Wärmedämmplatten sind ohne seitliche Vorsprünge 22, 23 abgebildet). Es ist bereits aus dieser Darstellung zu erkennen, daß das firstseitige Plattenteil 2 und das traufseitige Plattenteil 4 etwas länger als der Dachlattenabstand 29 sind und das mittlere Plattenteil 3 etwa die Hälfte des Dachlattenabstandes 29 mißt, so daß insgesamt eine weite Überdeckung sowohl der unmittelbar unter einer Wärmedämmplatte liegenden Wärmedämmplatte als auch der nochmals darunter liegenden Wärmedämmplatte mit etwa der Hälfte des traufseitigen Plattenteils erfolgt. Dies ist auch aus der Fig. 6 zu ersehen, die einen Schnitt entlang der Linie B-B aus Fig. 5 zeigt, wobei allerdings bereits Dacheindeckungslatten 30 auf die Wärmedämmplatten-Reihen 24 bis 27 gedeckt sind.

Aus Fig. 5 ist weiter die an den Längsstößen 31 gegeneinander versetzte Eindeckung der Wärmedämmplattenreihen 24 bis 27 zu erkennen, wodurch in Verbindung mit der weiten Überdeckung der darunterliegenden Wärmedämmplatten sichergestellt wird, daß das gesamte Unterdach wasserdicht ist.

Das Unterdach wird von unten her Reihe für Reihe eingedeckt, wobei die einzelnen Wärmedämmplatten mit Befestigungsmitteln, z. B. Breitkopfnägeln 32 bei Bedarf sturmsicher befestigt und genagelt werden können. Die Befestigung ist dabei vorteilhaft etwa in der Plattenmitte, so daß die Wärmedämmplatten auch bei starkem Wind nicht angehoben werden und ausbrechen. Die Befestigungen 32 werden zudem zur Vermeidung von Kältebrücken und Korrosionsschäden von der nächsten Plattenreihe wieder überdeckt.

Aus Fig. 6 ist ohne weiteres zu erkennen, daß sich die einzelnen Wärmedämmplattenreihen 24 bis 27 bei einem etwas größeren oder kleineren Lattenabstand 29 etwas zusammen- oder auseinanderschieben würden. Wegen der weiten keilförmigen Überlappung würde sich aber dadurch die mittlere wirksame Dämmschichtstärke 33 des Unterdachs praktisch nur unmerklich verändern. Spalte oder Schwachstellen in der Dämmschicht treten durch eine solche Anpassung an unterschiedliche Lattenabstände nicht auf.

In der Wärmedämmplattenreihe 25 (Fig. 6) ist eine Wärmedämmplatte mit einer Leiste 13 dargestellt. Bei Verwendung solcher Wärmedämmplatten der zweiten Ausführungsform nach Fig. 2 ist es ersichtlich, daß eine doppelte Biberschwanzdacheindeckung möglich ist.

Zusammenfassend wird festgestellt, daß mit der relativ einfach geformten Wärmedämmplatte ein wasserdichtes Unterdach herstellbar ist, das sowohl für flache als auch steile Dächer mit unterschiedlichen Dachlattenabständen geeignet ist.

## Patentansprüche

1. Unterdach für mit Dacheindeckungsplatten eingedeckte Dächer, bestehend aus in Gefällerichtung einander überlappenden rechteckigen Wärmedämmplatten (1), die jeweils einen planparallelen mittleren Plattenteil (3) aufweisen, an den sich first- und traufseitig je ein keilförmiger Plattenteil (2 bzw. 4) anschließt, dessen Dicke gegen die Plattenmitte hin zunimmt, wobei die Oberseite (6) des firstseitigen-Plattenteils (2) in einer Ebene mit der Oberseite (9) des mittleren Plattenteils (3) und die Unterseite (8) des traufseitigen Plattenteils (4) in einer Ebene mit der Unterseite (10) des mittleren Plattenteils (3) liegt und die Summe der Längen des mittleren Plattenteils (3) und des traufseitigen Plattenteils (4) - in Gefällerichtung gemessen - mindestens der Länge des firstseitigen Plattenteils (2) entspricht und wobei der firstseitige und der traufseitige Plattenteil (2 bzw. 4) jeweils an seinem dem mittleren Plattenteil (3) zugekehrten Rand eine größere Dicke als der mittlere Plattenteil (3) hat und durch eine Stufe (11 bzw. 12) in diesen übergeht und daß die Wärmedämmplatten (1) in der Weise verlegt sind, daß sie eine versetzte Doppel- oder Mehrfachdeckung bilden.

2. Unterdach nach Anspruch 1, dadurch gekennzeichnet, daß der firstseitige und der traufseitige Teil (2 bzw. 4) der Wärmedämmplatten (1) bezüglich ihres Querschnitts identisch ausgebildet und punktsymmetrisch zur Plattenmitte angeordnet sind.

3. Unterdach nach Anspruch 2, dadurch gekennzeichnet, daß die Länge des firstseitigen und des traufseitigen Teils (2 bzw. 4) der Wärmedämmplatten (1) jeweils zwischen 32 cm und 38 cm liegt und daß die Länge des mittleren Plattenteils (3) etwa die Hälfte dieses Wertes beträgt.

4. Unterdach nach einem der Ansprüche 1 bis 3, dadurch gekennzeichnet, daß die unterseitige Stufe (11) am Übergang vom firstseitigen zum mittleren Teil (2 bzw. 3) der Wärmedämmplatten (1) zu deren Festlegung an einer Dachlatte (28) und die oberseitige Stufe (12) am Übergang vom mittleren zum traufseitigen Teil (3 bzw. 4) der Wärmedämmplatten (1) zum Einhängen von Dacheindeckungsplatten (30) ausgebildet ist.

5. Unterdach nach Anspruch 4, dadurch gekennzeichnet, daß der traufseitige Teil (4) der Wärmedämmplatten (1) an seiner Oberseite (7) eine zum Festlegen zusätzlicher Dacheindeckungsplatten (30) ausgebildete Leiste (13) oder Nut aufweist.

6. Unterdach nach einem der Ansprüche 1 bis 5, dadurch gekennzeichnet, daß der traufseitige Teil (4) der Wärmedämmplatten (1) an seiner Oberseite (7) von der Stufe (12) gegen den traufseitigen Plattenrand hin sich erstreckende Entwässerungsrillen (15, 16) aufweist.

7. Unterdach nach Anspruch 6, dadurch gekennzeichnet, daß die Entwässerungsrillen (16) an ihrem traufseitigen Ende eine Verbreiterung (17) aufweisen.

8. Unterdach nach einem der Ansprüche 1 bis 7, dadurch gekennzeichnet, daß die seitlichen Ränder (18, 19) der Wärmedämmplatten (1) Vorsprünge (22 bzw. 23) aufweisen, die so ausgebildet sind, daß sie mit entsprechenden Vorsprüngen (23 bzw. 22) an den seitlichen Rändern (19 bzw. 18) der benachbarten Wärmedämmplatten (1) in Eingriff stehen.

9. Unterdach nach Anspruch 8, dadurch gekennzeichnet, daß die Vorsprünge (22, 23) an den seitlichen Rändern (18 bzw. 19) der Wärmedämmplatten (1) in Gefällerichtung geringfügig gegeneinander versetzt sind.

## Claims

1. Roofing structure covered with roof covering panels, comprising rectangular heat insulation panels (1) overlapping each other in the direction of inclination, which heat insulation panels (1) each have a plane-parallel centrla panel section (3), to which is joined on the ridge side and on the eaves side in each case a wedge-shaped panel section (2 and 4 respectively ), the thickness of which increases towards the centre of the panel, the upper side (6) of the ridge-side panel section (2) lying in a plane with the upper side (9) of the central panel section (3) and the underside (8) of the eaves-side panel section (4) in a plane with the underside (10) of the central panel section (3) and the sum of the lengths of the central panel section (3) and the eaves-side panel section (4) - measured in the direction of inclination - corresponding to at least the length of the ridgeside panel section (2), and the ridge-side and the eaves-side panel section (2 and 4 respectively) each having on its edge facing the central panel section (3) a greater thickness than the central panel section (3) and merging into the latter by means of a step (11 or 12 respectively) and in that the heat insulation panels (1) are laid in such a way that they form an offset double or multiple covering.

2. Roofing structure according to Claim 1, characterized in that the ridge-side and the eaves-side section (2 and 4 respectively) of the heat insulation panels (1) are constructed identically with respect to their cross-section and are arranged with point symmetry to the panel centre.

3. Roofing structure according to Claim 2, characterized in that the length of the ridge-side and of the eaves-side section (2 and 4 respectively) of the heat insulation panels (1) is in each case between 32 cm and 38 cm and in that the length of the central panel section (3) amounts to approximately half this value.

4. Roofing structure according to one of Claims 1 to 3, characterized in that the step (11) on the underside is designed at the transition from the ridge-side to the central section (2 and 3 respectively) of the heat insulation panels (1) for it to be fixed to a roof lath (28) and the step (12) on the upper side is designed at the transition from the central to the eaves-side section (3 and 4 respectively) of the heat insulation panels (1) for the suspension of roof covering panels (30).

5. Roofing structure according to Claim 4, characterized in that the eaves-side section (4) of the heat insulation panels (1) has on its upper side (7) a batten (13) or groove designed for the fixing of additional roof covering panels (30).

6. Roofing structure according to one of Claims 1 to 5, characterized in that the eaves-side (4) of the heat insulation panels (1) has on its upper side (7) drainage grooves (15, 16) extending from the step (12) towards the eaves-side panel edge.

7. Roofing structure according to Claim 6, characterized in that the drainage grooves (16) have an increase in width (17) at their eaves-side end.

8. Roofing structure according to one of Claim 1 to 7, characterized in that the lateral edges (18, 19) of the heat insulatin panels (1) have projections (22 and 23 respectively), which are designed in such a way that they engage with corresponding projections (23 and 22 respectively) on the lateral edges (19 and 18 respectively) of the adjacent heat insulation panels (1).

9. Roofing structure according to Claim 8, characterized in that the projections (22, 23) on the lateral edges (18 and 19 respectively) of the heat insulation panels (1) are offset slightly with respect to each other in the direction of inclination.

## Revendications

1. Sous-toiture pour toits couverts avec des plaques de couverture, se composant de panneaux calorifuges (1) se chevauchant dans la direction de la pente et qui présentent chacun une partie moyenne de panneau (3) à faces planes et parallèles, à laquelle font suite respectivement, du côté du faîte et du côté du la gouttière, des parties de panneau en forme de coin (2 et 4) dont l'épaisseur croît en direction du milieu du panneau, la face supérieure (6) de la partie de panneau du côté faîte (2) se situant dans le même plan que la face supérieure (9) de la partie moyenne de panneau (3), la face inférieure (8) de la partie de panneau du côté gouttière (4) se situant dans le même plan que la face inférieure (10) de la partie moyenne de panneau (3), la somme des longueurs de la partie moyenne de panneau (3) et de la partie de panneau du côté gouttière (4) - mesurées dans la direction de la pente - correspondant au moins à la longueur de la partie de panneau du côté faîte (2), les parties de panneau du côté faîte et du côté gouttière (2 et 4) ayant chacune, au niveau de leur bord contigu à la partie moyenne de panneau (3), une plus grande épaisseur que la partie moyenne de panneau (3) et se raccordant à cette dernière par un gradin (11, 12), et les panneaux calorifuges (1) étant posés de telle manière qu'il forment une couverture double ou multiple à décalage.

2. Sous-toiture selon la revendication 1, caractérisée en ce que la partie du côté faîte (2) et la partie du côté gouttière (4) des panneaux calorifuges (1) sont réalisées de façon identique en ce qui concerne leur section transversale et ont une disposition à symétrie ponctuelle par rapport au milieu du panneau.

3. Sous-toiture selon la revendication 2, caractérisée en ce que la longueur de chacune des parties du côté faîte et du côté gouttière (2, 4) des panneaux calorifuges (1) se situe entre 32 cm et 38 cm, et en ce que la longueur de la partie moyenne de panneau (3) s'élève à peu près à la moitié e cette valeur.

4. Sous-toiture selon l'une quelconque des revendications 1 à 3, caractérisée en ce que le gradin (11) sur la face inférieure de la transition entre la partie du côté faîte (2) et la partie moyenne (3) des panneaux calorifuges (1) est réalisé en vue de la fixation de ces panneaux à une latte de toit (28), et le gradin (12) sur la face supérieure de la transition entre la partie moyenne (3) et la partie du côté gouttière (4) des panneaux calorifuges (1) est réalisé en vue de l'accrochage de plaques de couverture (30).

5. Sous-toiture selon la revendication 4, caractérisée en ce que la partie du côté gouttière (4) des panneaux calorifuges (1) présente, sur sa face supérieure (7), une moulure (13) ou une gorge pour la fixation de plaques de couverture supplémentaires (30).

6. Sous-toiture selon l'une quelconque des revendications 1 à 5, caractérisée en ce que la partie du côté gouttière (4) des panneaux calorifuges (1) présente, sur sa face supérieure (7), des rainures d'évacuation de l'eau (15, 16) qui s'étendent à partir du gradin en direction du bord du panneau du côté gouttière.

7. Sous-toiture selon la revendication 6, caractérisée en ce que les rainures d'évacuation de l'eau (16) présentent un élargissement (17) à leur extrémité du côté gouttière.

8. Sous-toiture selon l'une quelconque des revendications 1 à 7, caractérisée en ce que les bords latéraux (18, 19) des panneaux calorifuges (1) présentent des saillies (22, 23) qui sont réalisées de telle manière qu'elles entrent en prise avec des saillies correspondantes (23, 22) sur les bords latéraux (19, 18) des panneaux calorifuges (1) voisins.

9. Sous-toiture selon la revendication 8, caractérisée en ce que les saillies (22, 23) sur les bords latéraux (18, 19) des panneaux calorifuges (1) sont légèrement décalées l'une par rapport à l'autre dans la direction de la pente.
